# EUROPÄISCHE PATENTSCHRIFT

(11) **EP 2 073 944 B1**
(45) Veröffentlichungstag und Bekanntmachung des Hinweises auf die Patenterteilung: **20.07.2011**
(21) Anmeldenummer: 07802175.5
(22) Anmeldetag: 06.09.2007
(51) Int. Cl.: B21C 47/04, C21D 9/68

(54) **HASPELOFEN**
COILER FURNACE
FOUR BOBINEUR

(30) Priorität: 02.10.2006 AT 16392006
(43) Veröffentlichungstag der Anmeldung: 01.07.2009
(73) Patentinhaber: Siemens VAI Metals Technologies GmbH, 4031 Linz (AT)
(72) Erfinder: JESCHE, Michael, 2340 Mödling (AT); PEITL, Wolfgang, 4499 St. Florian (AT)
(74) Vertreter: Maier, Daniel Oliver
(86) Internationale Anmeldenummer: PCT/EP2007/007774
(87) Internationale Veröffentlichungsnummer: WO 2008/040431

(56) Entgegenhaltungen:
- EP-A- 0 619 377
- DE-C- 904 547
- JP-A- 10 034 235
- US-A- 3 613 426
- US-A- 5 269 166

## Beschreibung

Die Erfindung betrifft einen Haspelofen mit einer wärmeisolierten Einhausung, die einen Ofeninnenraum begrenzt, mit einer Bandhaspeleinrichtung, die eine Haspeltrommel mit einer schlitzförmigen Aufnahmeöffnung für das Warmband im Ofeninnenraum und einen außerhalb des Ofeninnenraumes angeordneten geregelten Drehantrieb für eine Haspelwelle umfasst, mit einer Eintritts- und Austrittsöffnung für ein Warmband und einer Bandleiteinrichtung zwischen einem Rollgang und der Haspeltrommel.

Haspelöfen werden in Warmwalzwerken zum Zwischenspeichern eines wickelbaren Vorstreifens oder Warmbandes zwischen zwei Walzvorgängen eingesetzt. Bevorzugte Anwendungsgebiete sind Reversierwalzwerke oder Steckelwalzwerke, bei denen beiderseits eines Walzgerostes oder mehrerer zusammenwirkender Walzgerüste jeweils mindestens ein Haspelofen zum Auf- und Abwickeln eines auf Warmwalztemperatur gehaltenen Walzgutes angeordnet sind.

Ein Haspelofen der eingangs beschriebenen Art ist beispielsweise aus der US 5.269,166 A bereits bekannt. Ein reversierend durch ein Walzgerüst geführtes Warmband wird nach jedem Walzstich über einen Rollgang und über in den Rollgang einschwenkbare Leitklappen in den Ofeninnenraum eines Haspelofens geleitet und mit einer weiteren Klappe einer schlitzförmigen Aufnahmeöffnung in der Haspeltrommel zugeführt. Mit dem Eintritt in die Aufnahmeöffnung wird die Bandhaspeleinrichtung in Drehung versetzt und das einlaufende Warmband zu einem Bund gewickelt. Vereinzelt kommt es zu einer Aufwölbung des Bandkopfes (Skibildung), der damit nicht mehr auf den Einlaufführungen aufliegt und die Aufnahmeöffnung in der Haspeltrommel verfehlt. Diese Fehlleitung des einlaufenden Bandes führt zu Verwicklungen im Ofeninnenraum und zu einer Unterbrechung des Walz- und Wickelvorganges und verursacht erhebliche Schwierigkeiten beim Entfernen des Warmbandes aus dem Ofeninnenraum.

Derartige Probleme mit dem einlaufenden Warmband können aber auch bei einem Haspelofen gemäß der EP 819 377 A1 auftreten. Durch mehrere Schwenkklappen, die eine Bandleiteinrichtung bilden, wird der Transportweg für das einlaufende Warmband festgelegt. Mit einer verschiebbaren Haspeltrommel, die während des Wickelvorganges in Abhängigkeit vom stetig größer werdenden Bunddurchmesser quer zu ihrer Drehachse verschoben wird, wird der Transportweg für das einlaufende Band konstant gehalten. Eine durch einen Druckmittelzylinder betätigbare Bandablaufführung wird zu Beginn des Ausfördervorganges an den Bund angestellt, wodurch der Bandkopf des Warmbandes auf den von Schwenkklappen gebildeten Transportweg gezwungen wird. Das Lösen des Bandkopfes vom Bundwickel und das Überleiten auf die Schwenkklappen werden damit sichergestellt und ein Lösen des Bandkopfes an einer anderen Stelle innerhalb des Haspelofens ausgeschlossen. Gleichzeitig kann die Bandablaufführung als Zunderauffangvorrichtung verwendet werden

Das Dokument JP 10 034235 A offenbart einen Haspelofen mit einer Einhausung und mit einer Haspeltrommel die einen Aufnahmeschlitz aufweist. Dieser Haspelofen verfügt ferner über eine Haspelwelle sowie Eintritts- und Austrittsöffnungen für das Warmband. Eine Bandleiteinrichtung ist zwischen einem Rollgang und der Haspeltrommel angeordnet. Zusammen mit einem Einführschild, das zwischen einer Einfädelposition und einer Rückzugsposition schwenkbar ist, wird ein Einführtrichter für das Band gebildet. Eine Mess- und Steuereinrichtung zur Bestimmung des Eintrittszeitpunktes des Bandkopfes geht aus diesem Dokument nicht hervor.

Aufgabe der vorliegenden Erfindung ist es daher, diese Nachteile und Schwierigkeiten des bekannten Standes der Technik zu vermeiden und einen Haspelofen der eingangs beschriebenen Art vorzuschlagen, bei dem Anwickelfehler im Walzbetrieb weitestgehend vermieden werden können.

Diese Aufgabe wird bei einem Haspelofen der eingangs beschriebenen Art dadurch gelöst, dass Messeinrichtungen für die zeitliche Erfassung des Bandkopfes und zur Ermittlung der Warmband-Transportgeschwindigkeit dem Rollgang) vorgelagert sind, wobei diesen Messeinrichtungen eine Leiteinrichtung zugeordnet ist, die den Eintrittszeitpunkt des Bandkopfes in die Aufnahmeöffnung der Haspeltrommel ermittelt und wobei diese Leiteinrichtung mit einem Drehantrieb der Haspelwelle und dem Verlägerungsantrieb des Einführschildes zum Auslösen des Wickelvorganges und des Beginns der Verlagerungsbewegung des Einführschildes von der Einfädelposition in die Rückzugsposition verbunden ist.

Die Haspeltrommel selbst befindet sich während des Einfädelvorganges in einer Winkellage, bei der die schlitzförmige Aufnahmeöffnung zum einlaufenden Band gerichtet ist. Der Einführschild kann bis knapp vor die Wickelfläche der Haspeltrommel in eine Einfädelposition gebracht werden, beispielsweise in eine Einfädelposition, die sich nur wenige Millimeter, vorzugsweise 8-12 mm, insbesondere etwa 10 mm, vor der Wickelfläche befindet, sodass auch ein aufgebogener Bandanfang sicher in die schlitzförmige Aufnahmeöffnung eingefädelt werden kann. Dies wird insbesondere dadurch gewährleistet, dass der Einführschild in der Einfädelposition in einem Abstand zur Wickelfläche der Haspeltrommel und unmittelbar neben der Aufnahmeöffnung positioniert ist, wobei vorzugsweise eine Längskante der schlitzförmigen Aufnahmeöffnung vom Einführschild, in Bandeinlaufrichtung gesehen, überdeckt ist, um ein Hängenbleiben oder Anschlagen des Bandkopfes vermieden wird.

Durch die genaue Positionierung des Einführschildes relativ zur Aufnahmeöffnung in der Haspeltrommel kann die schlitzförmige Aufnahmeöffnung an der Haspeltrommel wesentlich enger gebaut werden, als dies bisher möglich war. Vorzugsweise weist die schlitzförmige Aufnahmeöffnung an der Haspeltrommel eine Schlitzbreite auf, die geringer ist als die vierfache maximale Warmbanddicke des zu wickelnden Warmbandes. Jedenfalls weist die schlitzförmige Aufnahmeöffnung an der Haspeltrommel eine Schlitzbreite kleiner gleich 80 mm auf.

Zweckmäßig bildet der von der Bandleiteinrichtung und dem Einführschild gebildete Einführtrichter einen Öffnungswinkel zwischen 10° und 50°, vorzugsweise zwischen 10° und 30°. Bei diesem Öffnungswinkel ist sichergestellt, dass es im Einführtrichter zu keinem Bandstau kommt. Unmittelbar nach dem Eintritt des Bandkopfes in den Einführschlitz der Haspeltrommel wird die Haspelwelle in eine gegen die Einlaufbewegung des Warmbandes gerichtete Drehbewegung versetzt und wickelt das einlaufende Warmband auf der Wickelfläche der Haspeltrommel auf. Zeitgleich muss der Einführschild mit hoher Geschwindigkeit von seiner Einfädelposition wegbewegt werden, um den Wickelvorgang nicht zu behindern. Vorzugsweise ist der Einführschild in der Rückzugsposition außerhalb eines maximalen Wickeldurchmessers positioniert und verschließt seine Durchtrittsöffnung in der Einhausung des Haspelofens.

Durch die hohe Bandlaufgeschwindigkeit des einlaufenden Warmbandes kommt es insbesondere in der ersten Phase des Wickelvorganges zu einem sehr schnellen Anwachsen des Bunddurchmessers. Um die dadurch notwendige schnelle Rückzugsbewegung des Einführschildes sicher zu gewährleisten umfasst der Verlagerungsantrieb des Einführschildes einen Druckmittelzylinder und ein Übersetzungsgetriebe mit einem Mindestübersetzungsverhältnis von bis zu 10:1. Zum Schutz vor Wärmeeinwirkung befindet sich der Verlagerungsantrieb auf einer Konsole an der Außenwand der Ofeneinhausung.

Eine baulich einfache Ausführungsform des Verlagerungsantriebes wird erreicht, wenn das Übersetzungsgetriebe mit dem notwendigen Mindestübersetzungsvefiältnis von einem Hebelsystem, beispielsweise von einem zweiarmigen Hebel, gebildet ist.

Für eine störungsfreie Einleitung des Wickelvorganges im Haspelofen ist der zeitlich aufeinander abgestimmte Beginn der Haspeldrehung und der Rückzugsbewegung des Einführschildes notwendig. Dies wird dadurch erreicht, dass dem Haspelofen ein Rollgang für den Transport des Warmbandes und Messeinrichtungen für die zeitliche Erfassung des Bandkopfes und der Warmband-Transportgeschwindigkeit vorgelagert sind, dass diesen Messeinrichtungen eine Leiteinrichtung zugeordnet ist, die den Eintrittszeitpunkt des Bandkopfes in die Aufnahmeöffnung der Haspeltrommel ermittelt, und dass diese Leiteinrichtung mit einem Drehantrieb der Haspelwelle und dem Verlagerungsantrieb des Einführschildes zum Auslösen des Wickelvorganges und des Beginns der Verlagerungsbewegung des Einführschildes von der Einfädelposition in die Rückzugsposition verbunden ist.

Vorzugsweise erfolgen der Start des Wickelvorganges und der Start der Rückzugsbewegung gleichzeitig oder innerhalb eines engen Zeitintervalls von 0,2 s statt.

Weitere Vorteile und Merkmale der vorliegenden Erfindung ergeben sich aus der nachfolgenden Beschreibung nicht einschränkender Ausführungsbeispiele, wobei auf die beiliegenden Figuren Bezug genommen wird, die folgendes zeigen:
- Fig. 1: einen Querschnitt durch einen erfindungsgemäßen Haspelofen in einer schematischen Darstellung,
- Fig. 2: eine mögliche Ausführungsform eines Verlagerungsantriebes für den erfindungsgemäßen Einführschild in einem Grundriss,
- Fig. 3: eine schematische Darstellung eines Reversierwalzwerkes mit den Regeleinrichtungen zur Positionierung des erfindungsgemäßen Einführschildes.

Figur 3 zeigt in einem Längsschnitt die Gesamtdarstellung einer Reversierwalzanlage zum Walzen eines wickelbaren Warmbandes. Die Reversierwalzanlage umfasst ein Reversierwalzgerüst 1, welches als Quartogerüst mit Arbeits- 1a und Stützwalzen 1b ausgebildet ist, und beiderseits des Reversierwalzgerüstes angeordnete Haspelöfen 2 zum abwechselnden Auf- und Abwickeln des das Walzgerüst in wechselnder Walzrichtung durchlaufenden Warmbandes. Das Warmband ist im linken Haspelofen als gewickelter Bund 3 angedeutet. Die dem Reversierwalzgerüst 1 vor- beziehungsweise nachgeordneten Haspelöfen 2 sind spiegelbildlich zur Walzebene ausgebildet.

Figur 1 zeigt einen Haspelofens 2 in einem Querschnitt. Der Haspelofen umfasst eine Einhausung 4, mit einer metallischen Außenwand 5 und einer innenseitig angebrachten Wärmedämmung 6, die einen Ofeninnenraum 7 umgrenzt. Im Bodenbereich des Haspelofens befindet sich eine zum Reversierwalzgerüst gerichtete, verschließbare Eintritts- und Austrittsöffnung 8 für das Warmband. Diese Eintritts- und Austrittsöffnung 8 ist während der Aufheizphase des Haspelofens und während Betriebpausen durch Einführklappen 16, 17 verschlossen. Die Verstellung der Einführklappen erfolgt üblicherweise mit einem hier nicht dargestellten hydraulischen Verstellantrieb, wie einen Druckmittelzylinder. Die Haspelwelle 9 einer Bandhaspeleinrichtung 10 durchsetzt die Vorder- und Rückwand der Einhausung 4 und ist außerhalb des Haspelofens in nicht näher dargestellten Stützlagern drehbar abgestützt und mit einem Drehantrieb 11 verbunden (Fig. 3). Die auf der Haspelwelle 9 drehfest angeordnete Haspeltrommel 12 weist im Bereich ihrer Wickelfläche 13 eine schlitzförmige Aufnahmeöffnung 14 für das einlaufende Warmband auf, das vom Walzgerüst kommend auf einem Rollgang 15 und über schwenkbare Einführklappen 16, 17 (mit strichlierten Linien dargestellt) in den Ofeninnenraum 7 zur Haspeltrommel 12 geleitet und dort zu einem Bund 3 aufgewickelt wird. Während des Ein- und Ausfädelvorganges des Warmbandes ist eine Einführklappe 16 in den Rollgang 15 geschwenkt und die zweite Einführklappe 17 zur schlitzförmigen Aufnahmeöffnung 14 in der Haspeltrommel gerichtet. Die Einführklappen 16, 17 bilden eine Bandleiteinrichtung 18 und bestimmen damit den Transportweg für das Warmband vom Rollgang 15 zur schlitzförmigen Aufnahmeöffnung 14 in der Haspeltrommel.

Ein Einführschild 19 durchsetzt die Seitenwand 4a der Einhausung 4 in der Durchtrittsöffnung 20 und ist zwischen einer Einfädelposition A und einer Rückzugsposition B verschiebbar. Der Einführschild 19 besteht aus einem Kopfteil 21 mit einer Führungsplatte 22 und einer Führungsschiene 23, an der der Kopfteil 21 stirnseitig lösbar befestigt ist. Die Führungsschiene 23 des Einführschildes 19 ist außerhalb des Haspelofens an mehreren Führungsrollen 28 längsverschiebbar abgestützt und geführt, wobei die Führungsrollen 28 in einem Führungsgehäuse 29 auf einer Konsole 30 drehbar gelagert sind.

In der Einfädelposition A (dargestellt mit strichlierten Linien) befindet sich der Einführschild 19 mit seinem vordersten Ende in einem möglichst geringen Abstand a von der Wickelfläche 13 der Haspeltrommel 12 und ist unmittelbar neben der Aufnahmeöffnung 14 positioniert. Ein Überragen der Öffnungskante 24 durch den Einführschild 19, in der durch einen Pfeil gekennzeichneten Einlaufrichtung des Warmbandes betrachtet, schließt ein Hängenbleiben des einlaufenden Warmbandes gänzlich aus. Die Bandleiteinrichtung 18 und der Einführschild 19 bilden einerseits durch die Führungsklappe 17 und andererseits durch die Führungsplatte 22 einen Einführtrichter 25 für das einlaufende Warmband. Der Öffnungswinkel a des Einführtrichters beträgt ca. 20°. Die Schlitzbreite s in der schlitzförmigen Aufnahmeöffnung 14 liegt unter 80 mm.

In der Rückzugsposition B verschließt der Einführschild 19 mit seinem Kopfteil 21 die Durchtrittsöffnung 20 in der Seitenwand 4a und befindet sich damit in einer Position außerhalb des maximalen Bunddurchmessers und in einem auch hinsichtlich thermischer Belastung relativ geschützten Bereich des Haspelofens.

Die Rückzugsbewegung des Einführschildes 19 von der Einfädelposition A in die Rückzugsposition B ist besonders zeitkritisch und muss daher sehr schnell erfolgen. Unmittelbar mit dem Eintritt des einlaufenden Warmbandes in die schlitzförmige Eintrittsöffnung 14 der Haspeltrommel wird diese entgegen der Einlaufrichtung des Warmbandes in Drehung versetzt und das Warmband zu einem Bund aufgewickelt. Hierbei kommt es zu einem Spannen des einlaufenden Warmbandes zwischen der Haspeltrommel und einem Treibrollenpaar am Rollgang. Um eine Kollision mit dem schnell größer werdenden Bund bzw. dem plötzlich gespannten Warmband zu vermeiden, stehen für die erste Phase dieser Rückzugsbewegung nur wenige Zehntelsekunden zur Verfügung. Eine mögliche Ausführungsform des für eine schnelle Rückzugsbewegung von der Einfädelposition A in die Rückzugsposition B notwendigen Verlagerungsantriebes 35 ist in Figur 2 in einer Draufsicht schematisch dargestellt. Der Verlagerungsantrieb 35 umfasst einen Druckmittelzylinder 36 und ein Übersetzungsgetriebe 37. Der Einführschild 19 ist mit seiner Führungsschiene 23 an mehreren Führungsrollen 28 geführt und auf der Konsole 30 abgestützt. Das Übersetzungsgetriebe ist als zweiarmiger Hebel 38 ausgebildet, der einerseits mit dem Einführschild 19 und andererseits mit dem Druckmittelzylinder 36 verbunden ist. An einem Schwenkzapfen 39 ist der zweiarmige Hebel 38 ebenfalls auf der Konsole 30 abgestützt. Auf der Führungsschiene 23 ist eine um die vertikale Achse 40 drehbare Kulisse 41 aufgesetzt, die in einer langlochförmigen Ausnehmung 42 des längeren Armes des zweiarmigen Hebels geführt ist. Der auf der Konsole 30 abgestützte Druckmittelzylinder 36 ist am kürzeren Hebel des zweiarmigen Hebels schwenkbar angelenkt. Damit wird die für eine schnelle Rückzugsbewegung notwendige Übersetzung der realisierbaren Verschiebegeschwindigkeit des Kolbens im Druckmittelzylinder von bis zu 10:1 erreicht.

Die Ausgestaltung des Verlagerungsantriebes ist nicht auf die vorgestellte Ausführungsform beschränkt. Vielmehr liegt es im Schutzumfang der Erfindung andere Übersetzungsgetriebe oder Antriebsmittel vorzusehen, die eine ausreichend schnelle Rückzugsbewegung sicherstellen, wie elektromechanische oder hydraulische Verstell- und Schwenkantriebe, die sich durch hohe Reaktions- und Rückzugsgeschwindigkeit auszeichnen.

Die für die Umsetzung einer schnellen Rückzugsbewegung des Einführschildes notwendige mess- und regeltechnische Ausrüstung ist in Figur 3 am Beispiel eines Reversierwalzwerkes mit dem Walzgerüst beiderseitig vorgelagerten Haspelöfen symbolisch dargestellt. Zwischen dem Walzgerüst 1 und dem Haspelofen 2 sind im Bereich des Rollganges 15 Messeinrichtungen 45 für die zeitliche Erfassung des auf den jeweiligen Haspelofen zulaufenden Bandkopfes (Bandanfanges) angeordnet. Zwei in einem bestimmten Abstand hintereinander angeordnete Messeinrichtungen 45 erlauben die Bestimmung der Warmband-Transportgeschwindigkeit in einer einen Rechner umfassenden Leiteinrichtung 46, der die Messsignale der Messeinrichtungen 45 zugeführt werden. Aus diesen Eingangssignalen wird in der Leiteinrichtung der Eintrittszeitpunkt des Bandkopfes in die Aufnahmeöffnung 14 der Haspeltrommel errechnet und Startimpulse für die Drehbewegung der Bandhaspeleinrichtung 10 und die Rückzugsbewegung des Einführschildes 19 generiert. Mit diesen Startimpulsen werden der jeweiligen Drehantrieb 11 der Bandhaspeleinrichtung 10 und der Druckmittelzylinder des Verlagerungsantriebes 35 des Einführschildes 19 von jeweils einem der beiden Haspelöfen 2 betätigt.

## Patentansprüche

1. Haspelofen mit einer wärmeisolierten Einhausung (4), die einen Ofeninnenraum (7) begrenzt, mit einer Bandhaspeleinrichtung (10), die eine Haspeltrommel (12) mit einer schlitzförmigen Aufnahmeöffnung (14) für das Warmband im Ofeninnenraum und einen außerhalb des Ofeninnenraumes angeordneten geregelten Drehantrieb (11) für eine Haspelwelle (9) umfasst, mit einer Eintritts- und Austrittsöffnung (8) für ein Warmband und einer Bandleiteinrichtung (18) zwischen einem Rollgang (15) und der Haspeltrommel (12), wobei die Einhausung (4) des Haspelofens von einem Einführschild (19) durchsetzt ist, der mit einem außerhalb des Ofeninnenraumes (7) angeordneten Verlagerungsantrieb (35) gekoppelt ist und zwischen einer Einfädelposition (A) und einer Rückzugsposition (B) verlagerbar ist, wobei der Einführschild (19) in der Einfädelposition (A) mit der Bandleiteinrichtung (18) einen der schlitzförmigen Aufnahmeöffnung (14) an der Haspeltrommel (12) vorgelagerten Einführtrichter (25) für das Warmband bildet, wobei dem Haspelofen ein Rollgang (15) für den zutransport des Warmbandes vorgelagert ist, **dadurch gekennzeichnet, dass** Messeinrichtungen (45) für die zeitliche Erfassung des Bandkopfes und zur Ermittlung der Warmband-Transportgeschwindigkeit dem Rollgang (15) vorgelagert sind, wobei diesen Messeinrichtungen (45) eine Leiteinrichtung (46) zugeordnet ist, die den Eintrittszeitpunkt des Bandkopfes in die Aufnahmeöffnung (14) der Haspeltrommel (12) ermittelt und wobei diese Leiteinrichtung (46) mit einem Drehantrieb (11) der Haspelwelle (9) und dem Verlagerungsantrieb (35) des Einführschildes (19) zum Auslösen des Wickelvorganges und des Beginns der Verlagerungsbewegung des Einführschildes (19) von der Einfädelposition (A) in die Rückzugsposition (B) verbunden ist.

2. Haspelofen nach Anspruch 1, **dadurch gekennzeichnet, dass** der Einführschild (19) in der Einfädelposition (A) in einem Abstand (a) zu einer Wickelfläche (13) der Haspeltrommel (12) und unmittelbar neben der Aufnahmeöffnung (14) positioniert ist.

3. Haspelofen nach Anspruch 1 oder 2, **dadurch gekennzeichnet, dass** die schlitzförmige Aufnahmeöffnung (14) an der Haspeltrommel (12) eine Schlitzbreite (S) aufweist, die kleiner oder gleich 80 mm ist.

4. Haspelofen nach einem der vorhergehenden Ansprüche, **dadurch gekennzeichnet, dass** der von der Bandleiteinrichtung (18) und dem Einführschild (19) gebildete Einführtrichter (25) einen Öffnungswinkel (α) zwischen 10° und 50°, vorzugsweise zwischen 10° und 30°, bildet.

5. Haspelofen nach einem der vorhergehenden Ansprüche, **dadurch gekennzeichnet, dass** der Einführschild (19) in der Rückzugsposition (B) außerhalb eines maximalen Wickeldurchmessers positioniert ist und seine Durchtrittsöffnung (20) in der Einhausung (4) verschließt.

6. Haspelofen nach einem der vorhergehenden Ansprüche, **dadurch gekennzeichnet, dass** der Verlagerungsantrieb (25) des Einfahrschildes (19) einen Druckmittelzylinder (36) und ein Übersetzungsgetriebe (37) mit einem Mindestübersetzungsverhältnis von bis zu 1:10 umfasst.

7. Haspelofen nach Anspruch 6, **dadurch gekennzeichnet, dass** das Übersetzungsgetriebe (37) von einem Hebelsystem, beispielsweise von einem zweiarmigen Hebel (38), gebildet ist.

## Claims

1. Coiling furnace with a heat-insulated enclosure (4), which delimits a furnace interior (7), with a strip coiling device (10), which comprises a coiling drum (12) with a slit-shaped receiving opening (14) for the hot-rolled strip in the furnace interior and a controlled rotary drive (11), arranged outside the furnace interior, for a coiling shaft (9), with an entry and exit opening (8) for a hot-rolled strip and a strip deflecting device (18) between a roller table (15) and the coiling drum (12), the enclosure (4) of the coiling furnace being passed through by a feeding shield (19), which is coupled to a displacement drive (35) arranged outside the furnace interior (7) and can be displaced between a threading position (A) and a withdrawal position (B), the feeding shield (19) in the threading position (A) forming with the strip deflecting device (18) a feeding funnel (25) for the hot-rolled strip that is arranged ahead of the slit-shaped receiving opening (14) on the coiling drum (12), a roller table (15) for the transport of the hot-rolled strip being arranged ahead of the coiling furnace, **characterized in that** measuring devices (45) for recording times relating to the head of the strip and determining the transporting speed of the hot-rolled strip are arranged ahead of the roller table (15), these measuring devices (45) being assigned a master control device (46), which determines the time of entry of the head of the strip into the receiving opening (14) of the coiling drum (12), and this master control device (46) being connected to a rotary drive (11) of the coiling shaft (9) and the displacement drive (35) of the feeding shield (19) to initiate the winding operation and the commencement of the displacement movement of the feeding shield (19) from the threading position (A) into the withdrawal position (B).

2. Coiling furnace according to Claim 1, **characterized in that** the feeding shield (19) in the threading position (A) is positioned at a distance (a) from the winding surface (13) of the coiling drum (12) and directly next to the receiving opening (14).

3. Coiling furnace according to Claim 1 or 2, **characterized in that** the slit-shaped receiving opening (14) on the coiling drum (12) has a slit width (S) which is less than or equal to 80 mm.

4. Coiling furnace according to one of the preceding claims, **characterized in that** the feeding funnel (25) formed by the strip deflecting device (18) and the feeding shield (19) has an opening angle (α) of between 10° and 50°, preferably between 10° and 30°.

5. Coiling furnace according to one of the preceding claims, **characterized in that** the feeding shield (19) in the withdrawal position (B) is positioned outside a maximum coil diameter and closes its through-opening (20) in the enclosure (4).

6. Coiling furnace according to one of the preceding claims, **characterized in that** the displacement drive (25) of the feeding shield (19) comprises a pressure-medium cylinder (36) and a transmission mechanism (37) with a minimum transmission ratio of up to 1:10.

7. Coiling furnace according to Claim 6, **characterized in that** the transmission mechanism (37) is formed by a lever system, for example by a two-armed lever (38).

## Revendications

1. Four bobineur comprenant une enceinte (4) isolée thermiquement, qui limite un espace interne de four (7), avec un dispositif bobineur de bande (10) qui comprend un tambour de bobineur (12) avec une ouverture de réception en forme de fente (14) pour la bande chaude dans l'espace interne de four et un entraînement en rotation (11) réglé disposé à l'extérieur de l'espace interne de four pour un arbre de bobineur (9), avec une ouverture d'entrée et de sortie (8) pour une bande chaude et un dispositif de guidage de bande (18) entre un banc de rouleaux (15) et le tambour de bobineur (12), l'enceinte (4) du four bobineur étant traversée par un panneau d'insertion (19) qui est accouplé à un entraînement de déplacement (35) disposé en dehors de l'espace interne de four (7), et qui peut être déplacé entre une position d'enfilage (A) et une position de retrait (B), le panneau d'insertion (19), dans la position d'enfilage (A), formant avec le dispositif de guidage de bande (18) une trémie d'insertion (25) montée en amont de l'ouverture de réception en forme de fente (14) sur le tambour de bobineur (12) pour la bande chaude, un banc de rouleaux (15) pour le transport de la bande chaude étant monté en amont du four bobineur, **caractérisé en ce que** des dispositifs de mesure (45) pour la détection dans le temps de la tête de bande et pour déterminer la vitesse de transport de la bande chaude sont montés en amont du banc de rouleaux (15), un dispositif de guidage (46) étant associé à ces dispositifs de mesure (45), lequel détecte l'instant d'entrée de la tête de bande dans l'ouverture de réception (14) du tambour de bobineur (12) et ce dispositif de guidage (46) étant connecté à un entraînement en rotation (11) de l'arbre de bobineur (9) et à l'entraînement de déplacement (35) du panneau d'insertion (19) pour déclencher l'opération de bobinage et le début du mouvement de déplacement du panneau d'insertion (19) de la position d'enfilage (A) dans la position de retrait (B).

2. Four bobineur selon la revendication 1, **caractérisé en ce que** le panneau d'insertion (19) est positionné, dans la position d'enfilage (A), à une distance (a) d'une surface de bobinage (13) du tambour de bobineur (12) et directement à côté de l'ouverture de réception (14).

3. Four bobineur selon la revendication 1 ou 2, **caractérisé en ce que** l'ouverture de réception en forme de fente (14) présente au niveau du tambour de bobineur (12) une largeur de fente (S) qui est inférieure ou égale à 80 mm.

4. Four bobineur selon l'une quelconque des revendications précédentes, **caractérisé en ce que** la trémie d'insertion (25) formée par le dispositif de guidage de bande (18) et le panneau d'insertion (19) forme un angle d'ouverture (α) compris entre 10° et 50°, de préférence entre 10° et 30°.

5. Four bobineur selon l'une quelconque des revendications précédentes, **caractérisé en ce que** le panneau d'insertion (19) est positionné, dans la position de retrait (B), en dehors d'un diamètre de bobinage maximal et ferme son ouverture de passage (20) dans l'enceinte (4).

6. Four bobineur selon l'une quelconque des revendications précédentes, **caractérisé en ce que** l'entraînement de déplacement (25) du panneau d'insertion (19) comprend un cylindre de fluide de pression (36) et un engrenage réducteur (37) avec un rapport de réduction minimum allant jusqu'à 1:10.

7. Four bobineur selon la revendication 6, **caractérisé en ce que** l'engrenage réducteur (37) est formé par un système de levier, par exemple par un levier à deux bras (38).
